# EUROPÄISCHE PATENTSCHRIFT

(11) **EP 2 691 940 B1**
(45) Veröffentlichungstag und Bekanntmachung des Hinweises auf die Patenterteilung: **18.10.2017**
(21) Anmeldenummer: 12709625.3
(22) Anmeldetag: 16.03.2012
(51) Int. Cl.: G07C 9/00

(54) **VERWALTUNG VON ZUGRIFFSRECHTEN AUF BETRIEBS- UND/ODER STEUERUNGSDATEN VON GEBÄUDEN ODER GEBÄUDEKOMPLEXEN**
MANAGEMENT OF ACCESS RIGHTS TO OPERATING AND/OR CONTROL DATA FROM BUILDINGS OR BUILDING COMPLEXES
GESTION DE DROITS D'ACCÈS À DES DONNÉES DE FONCTIONNEMENT ET/OU DE COMMANDE DE BÂTIMENTS OU COMPLEXES DE BÂTIMENTS

(30) Priorität: 29.03.2011 EP 11160155
(43) Veröffentlichungstag der Anmeldung: 05.02.2014
(73) Patentinhaber: Inventio AG, 6052 Hergiswil (CH)
(72) Erfinder: BÜNTER, Adrian, CH-6074 Giswil (CH)
(86) Internationale Anmeldenummer: PCT/EP2012/054679
(87) Internationale Veröffentlichungsnummer: WO 2012/130640

(56) Entgegenhaltungen:
- WO-A1-01/76307
- US-A1- 2002 099 945
- US-A1- 2002 145 506
- US-B2- 7 183 894

## Beschreibung

Die Erfindung betrifft ein System zur Verwaltung von Zugriffsrechten auf Betriebs- und/oder Steuerungsdaten von Gebäuden oder Gebäudekomplexen. Weiterhin betrifft die Erfindung ein Verfahren zum Betreiben eines derartigen Systems.

In Gebäuden oder Gebäudekomplexen werden heutzutage zunehmend Funktionen wie die Bedienung von Storen oder Jalousien, die Bedienung einer Klimaanlage mit zugehörigen Funktionen wie heizen, kühlen und lüften durch moderne Steuerungssysteme, die die Bedienung automatisieren übernommen. Desgleichen werden beispielsweise Zutrittskontrollen zu Teilen von Gebäuden oder Gebäuden auf einem Campus mit Hilfe von zentral gespeicherten Daten umgesetzt. Des Weiteren gibt es in vielen Gebäuden oder Gebäudekomplexen Anlagen wie beispielsweise Aufzüge oder Fahrtreppen, die selbst wieder über Steuerungen, die die Funktion der Anlage regeln, gesteuert werden. Insgesamt stehen in Gebäuden heutzutage vermehrt Betriebsdaten und auch Steuerungsdaten für die verschiedenen angesprochenen Systeme zur Verfügung.

Zunehmend wird auch gefordert, dass ein Zugriff auf diese Gebäude und Komponenten spezifische Daten von einem anderen Ort, also Remote erfolgen kann. Hierbei ist es denkbar, dass lediglich auf Zustandsdaten zugegriffen wird, es ist jedoch auch gewünscht, dass über den Fernzugriff Manipulationen an Steuerungsdaten vorgenommen werden können, beispielsweise kann ein Update einer auf einer Steuerung lauffähigen Software über den Fernzugriff erfolgen.

Ein derartiger Fernzugriff auf gebäudespezifische Daten darf jedoch nur selektiv erfolgen, so dass der Zugriff nur denjenigen Personen ermöglicht wird, die für den Zugriff auch über Zugriffsrechte verfügen. Hierbei kann zudem für eine Person ein in Bezug auf ihre Rolle spezifisches Zugriffsrecht gewünscht sein. Es kann jedoch auch ein räumlich im Gebäude beschränkter Zugriff auf bestimmte Teilgebäude oder Räume gewünscht sein.

Derzeit werden die Zugriffsrechte in der Regel für die einzelnen Anlagen oder Komponenten vergeben und verwaltet. In der Regel erfolgt dabei ein Zugriff eines autorisierten nenten vergeben und verwaltet. In der Regel erfolgt dabei ein Zugriff eines autorisierten Benutzers über die vom Gebäudebetreiber bereitgestellten Schnittstellen zu den jeweiligen Systemen oder Anlagen.

Die US 2002 099945 A1 offenbart ein System für Türzutrittskontrollen und Schlüsselverwaltung. Dabei wird zu jeder Schachttür ein Türverriegelungs-/Steuerbauteil zugeordnet. Solche Bauteile sind zur Kommunikation über ein Kommunikationsnetzwerk miteinander verbunden. Ein Schlüsselverwaltungssystem dient zum Speichern eines Identifikationscodes, welches als einen Schlüssel für einen einzigen Benutzer vorgesehen ist. Das Türverriegelungs-/Steuerbauteil dient dazu, den Schlüssel des Benutzers zu lesen und zu prüfen, ob dieser Schlüssel Zugangsberechtigung für eine Schachttür hat und diese Tür in Abhängigkeit von dieser Zugriffsberechtigung betätigt. Dabei werden anhand einer Identität einem Benutzer jedoch lediglich Zutrittsrechte zu verschiedenen Türen eines Gebäudekomplexes gewährleitet

Der Erfindung liegt nun die Aufgabe zugrunde, einen zentralen Service zur Freigabe eines Datenzugriffs auf ein oder mehrere Gebäude zu ermöglichen.

Die Aufgabe wird gelöst durch ein System zur Verwaltung von Zugriffsrechten auf Betriebs- und/oder Steuerungsdaten von Gebäuden oder Gebäudekomplexen, wobei das System folgendes aufweist: einen ersten Server für einen Gebäudeautorisierungsservice mit mindestens einer Autorisierungsdatenbank zur Speicherung von benutzerspezifischen Zugriffsrechten für bestimmte Gebäude oder Gebäudekomplexe, einen zweiten Server für einen Kommunikationsfreigabeservice mit einer Authentifizierungsdatenbank zur Speicherung von im System registrierten Benutzern, wobei die Authentifizierungsdatenbank eine Liste aller mit benutzerspezifischen Zugriffsrechten ausgestatteten Benutzer aufweist, wobei in der Liste für jeden mit Zugriffsrechten ausgestatteten Benutzer diejenigen Gebäude oder Gebäudekomplexe hinterlegt sind, für die der Benutzer über Zugriffsrechte verfügt, wobei der Kommunikationsfreigabeservice zur Freigabe einer Kommunikation eines Benutzers mit den für ihn in der Liste hinterlegten Gebäuden oder Gebäudekomplexen vorgesehen ist und wobei der Gebäudeautorisierungsservice zur Freigabe der spezifischen Zugriffsrechte für den Benutzer auf Betriebs- und/oder Steuerungsdaten des Gebäudes oder Gebäudekomplexes auf Basis der in der Autorisierungsdatenbank hinterlegten Zugriffsrechte vorgesehen ist.

Die Aufgabe wird weiterhin gelöst durch ein Verfahren zum Betreiben eines Systems zur Verwaltung von Zugriffsrechten auf Betriebs- und/oder Steuerungsdaten von Gebäuden oder Gebäudekomplexen, bei dem ein auf einem ersten Server laufender Kommunikationsfreigabeservice eine Kommunikation eines mit einer Identität angemeldeten Benutzers mit den für ihn in einer Liste hinterlegten Gebäuden oder Gebäudekomplexen freigibt, wenn seine Identität mit einer in der Liste hinterlegten Identität übereinstimmt und ein auf einem zweiten Server laufender Gebäudeautorisierungsservice nach erfolgter Freigabe der Kommunikation durch den Kommunikationsfreigabeservice spezifischen Zugriffsrechte für den Benutzer auf Betriebs- und/oder Steuerungsdaten des Gebäudes oder Gebäudekomplexes auf Basis von in einer Authentifizierungsdatenbank hinterlegten Zu-Der Erfindung liegt die Erkenntnis zugrunde, dass es vorteilhaft ist, Zugriffsrechte zu gebäudespezifischen Daten über ein System zu ermöglichen, bei dem die Authentifizierung eines Benutzers, der Zugriff auf die Daten haben möchte, getrennt von den für den entsprechenden Benutzer gespeicherten spezifischen Zugriffsrechten erfolgt. Die Authentifizierung eines registrierten Benutzers kann so auf einfache Weise über eine Applikation, beispielsweise über eine Webapplikation, die von einem Dienstleister zur Verfügung gestellt wird, erfolgen. Hierbei benötigt der Service, der die Authentifizierung des Benutzers regelt, keine speziellen Informationen, zu welchen spezifischen Daten, bzw. Datenquellen der Benutzer Zugriff hat. Desgleichen wird keine Information über die spezielle Rolle, die der Benutzer im System ausfüllt, benötigt. Von dem Authentifizierungsservice muss lediglich ermittelt werden, ob der Benutzer überhaupt registriert und für den Zugriff, d.h. die Kommunikation mit einem bestimmten Gebäude oder Gebäudekomplex zugelassen ist. Der Betreiber des Systems muss somit nicht über vertrauenswürdige Daten verfügen.

Die vertrauenswürdigen Daten können vielmehr direkt beim Gebäudemanagement verwaltet werden. Hierzu werden die im System registrierten Benutzer mit ihrer Identität und auch ihrer Rolle, d.h. welche Funktion sie ausüben dürfen und was sie mit den zur Kommunikation freigegebenen Daten machen dürfen, hinterlegt. Desgleichen wird gespeichert, über welchen Umfang von Zugriffsrechten sie verfügen. Die spezifische Datenpflege kann somit von dem Gebäudemanagement vor Ort eigenständig durchgeführt werden. Eine Anmeldung eines Benutzers des Systems kann jedoch an zentraler Stelle über den Autorisierungsservice für die jeweiligen im System erfassten Gebäude erfolgen.

Hierdurch kann auf einfache Weise auch der Zugriff von Benutzern auf verschiedenste Gebäude oder Gebäudekomplexe, die in dem System verwaltet werden, ermöglicht werden. Der Benutzer hat somit durch eine einzige Identität, mit der er in dem System hinterlegt ist, die Möglichkeit, auf verschiedene Gebäude von verschiedenen Besitzern zuzugreifen und dort die Betriebsdaten abzurufen, bzw. auch Eingriffe wie eine Datenaktualisierung durchzuführen. Insbesondere für Servicearbeiten ist das System von Vorteil, weil beispielsweise ein Servicetechniker über eine einzige Anmeldung im System den Zugriff auf Diagnosedaten verschiedenster Gebäude oder Gebäudekomplexe erhält. Hierdurch kann ein Servicetechniker beispielsweise vor seinem Besuch vor Ort über eine einzige Applikation den Zustand bestimmter Systemkomponenten in den unterschiedlichen Gebäuden abfragen und im Vorfeld bereits die notwendigen Massnahmen treffen, bzw. benötigte Ersatzteile bestellen. Insgesamt ermöglicht das System einen einfachen und einheitlichen Zugriff auf die gebäudespezifischen Daten und eine einfache Verwaltung der notwenigen Zugriffsrechte für mehrere Gebäude oder Gebäudekomplexe.

Eine vorteilhafte Ausbildung der Erfindung besteht darin, dass der Kommunikationsfreigabeservice auf einem zentralen Server läuft und zur Freigabe der Kommunikation von registrierten Benutzern für mehrere Gebäude oder Gebäudekomplexe vorgesehen ist, jedes Gebäude oder jeden Gebäudekomplex über einen eigenen, dezentralen Server für den Gebäudeautorisierungsservice verfügt und zwischen dem zentralen Server und dem dezentralen Server eine Kommunikationsverbindung vorgesehen ist. Meldet sich ein Benutzer des Systems mit seiner Identität bei dem Kommunikationsfreigabeservice auf dem zentralen Server an, so muss hier lediglich geprüft werden, ob überhaupt Zugriffsrechte zu einem oder mehreren Gebäuden oder Gebäudekomplexen bestehen. Ist dies der Fall, so wird von dem zentralen Server aus eine Nachricht an den dezentralen Server, der über die spezifischen Zugriffsrechte des Benutzers verfügt, gesendet. Damit für den Benutzer die Kommunikation mit dem Gebäude freigegeben werden kann und ist der Benutzer für mehrere Gebäude oder Gebäudekomplexe registriert, so kann die Kommunikation auch für mehrere Gebäude oder Gebäudekomplexe freigegeben werden. Auf dem oder den dezentralen Servern wird dann lediglich ermittelt, welche speziellen Zugriffsrecht für den angemeldeten und zur Kommunikation freigegebenen Benutzer bestehen und ihm werden dann diese Daten zur Kommunikation freigegeben.

Eine weitere vorteilhafte Ausbildung besteht darin, dass der Kommunikationsfreigabeservice über mindestens eine Datenschnittstelle zum Empfang von Identitäten, der in einer Autorisierungsdatenbank eines Gebäudeautorisierungsservices mit benutzerspezifischen Zugriffsrechten gespeicherten Benutzer verfügt. Dies ist besonders günstig, da die Benutzer mit ihren benutzerspezifischen Zugriffsrechten auf dem dezentralen Server bzw. der Autorisierungsdatenbank des dezentralen Servers hinterlegt werden. Hierbei werden die Benutzer mit ihrer Identität, ihrer Rolle und dem Umfang an Daten, auf die sie zugreifen dürfen, hinterlegt. Nach der erfolgten Speicherung eines Benutzers mit seinen benutzerspezifischen Zugriffsrechten kann nun die Identität des Benutzers über die Datenschnittstelle des Kommunikationsfreigabeservices vom Kommunikationsfreigabeservice empfangen werden und in der Liste, in der die Identitäten der Benutzer mit Zugriffsrechten hinterlegt sind, gespeichert werden. Auf diese Weise ist sichergestellt, dass die im Kommunikationsfreigabeservice gespeicherte Benutzeridentität identisch ist mit der Benutzeridentität, die in der Autorisierungsdatenbank des entsprechenden Gebäudes oder Gebäudekomplexes für den Benutzer gespeichert ist. Eine einmal vom Gebäudeautorisierungsservice vergebene Identität wird somit vom Kommunikationsfreigabeservice zur Authentifizierung genutzt. Die Datenschnittstelle kann hierbei so ausgebildet sein, dass eine vom dezentralen Server versendete Nachricht mit der Identität des Benutzers und der Erkennung des Gebäudes direkt empfangen werden kann, beispielsweise über Internet. Es ist auch vorstellbar, dass die Datenschnittstelle so ausgebildet ist, dass beispielsweise eine Kommunikation mit einem Mobiltelefon erfolgt, wobei das Mobiltelefon seine Identität übermittelt und diese Identität gleichzeitig als Identität des Benutzers im System sowohl auf der Autorisierungsdatenbank als auch der Authentifizierungsdatenbank hinterlegt wird. Der Kommunikationsfreigabeservice kann natürlich über mehrere Schnittstellen verfügen, die den Empfang von gesendeten Identitäten von unterschiedlichen Kommunikationsmedien ermöglichen. Insgesamt werden alle über derartige Schnittstellen empfangenen Identitäten in der Liste gespeichert.

Eine weitere vorteilhafte Ausbildung besteht darin, dass der Kommunikationsfreigabeservice eine Benutzeroberfläche zur Anmeldung durch einen Benutzer mittels einer Identität aufweist. Der Benutzer muss hierdurch nur die eine Identität, die ihm vom Gebäudeautorisierungsservice zugeteilt worden ist, bzw. die der Identität seines Mobiltelefons entspricht, verwenden. Die Anmeldung erfolgt vorteilhafterweise zentral über eine Applikation, die vom Kommunikationsfreigabeservice bereitgestellt wird. So hat der Benutzer immer das gleiche "Look and Feel" und eine einfache Interaktion mit dem System ist möglich.

Eine weitere vorteilhafte Ausbildung besteht darin, dass die Benutzeroberfläche zur Bereitstellung einer an die benutzerspezifischen Zugriffsrechte angepassten Benutzerumgebung vorgesehen ist. Wird einmal eine Kommunikation vom Kommunikationsfreigabeservice ermöglicht, so sendet der dezentrale Server bzw. der Gebäudeautorisierungsservice eine Information, in der hinterlegt ist, welche von den im System zur Verfügung stehenden benutzerspezifischen Umgebungen für die Bedienung des Systems am besten geeignet ist. Beispielsweise kann in Abhängigkeit von der Rolle eines Benutzers entweder eine Oberfläche bereitgestellt werden, auf der lediglich Daten durch den Benutzer gelesen werden können. Die Oberfläche kann statisch sein, so dass der Benutzer keine Möglichkeit hat, sich weitere Kenntnisse zu verschaffen, als die, die vom Gebäudemanagement bereitgestellt werden. Die Benutzeroberfläche kann jedoch auch dynamisch gestaltet sein und eine Interaktion des Benutzers ermöglichen, so dass er in verschiedenen Hierarchien der Betriebsdatenstruktur navigieren kann. Zudem kann die Benutzeroberfläche so gestaltet sein, dass dem Benutzer eine Manipulation, bzw. ein Eingriff in die Daten ermöglicht wird. Beispielsweise ist denkbar, dass der Benutzer über das System Schwellwerte verändern kann, es ist jedoch auch vorstellbar, dass der Benutzer Software Updates laden kann. Vorteilhaft ist hierbei, dass die benutzerspezifische Benutzerumgebung erst dann bereit gestellt wird, wenn die Kommunikation für den Benutzer auch freigegeben ist und im System bekannt ist, welche Benutzerofläche die für seine Zugriffsrechte passenden Benutzeroberfläche ist.

Die verschiedenen Benutzeroflächen selbst werden ausschliesslich vom Kommunikationsfreigabeservice bereitgestellt und sind auch nur dort gespeichert. Von dem Gebäudeautorisierungsservice muss lediglich gemeldet werden, welche Benutzeroberfläche für die Rolle, bzw. den Umfang den der Benutzer beansprucht, die geeignete ist. Der Kommunikationsfreigabeservice muss somit auch für die Bereitstellung der benutzerspezifischen Benutzeroberfläche nicht über die vertraulichen Daten der einzelnen Benutzer verfügen. Auch hierzu genügen lediglich die Identität und die anschliessende Übermittlung der bevorzugten Benutzeroberfläche durch den Gebäudeautorisierungsservice. Hierdurch ist auch eine einfache Handhabung der Benutzeroberfläche durch den Betreiber des Services möglich. Die Benutzeroberflächen können zentral gestaltet und auch verändert werden.

Eine weitere vorteilhafte Ausbildung besteht darin, dass die Benutzeroberfläche bei Anmeldung durch einen Benutzer bereits zur Bereitstellung einer Auswahl von benutzerspezifischen Rollen vorgesehen ist. Der Benutzer kann hierdurch gleich einschränken, welche der verschiedenen Applikationen für die Kommunikation mit den gebäudespezifischen Daten für ihn nützlich bzw. notwendig ist. Er kann auf der Benutzeroberfläche bereits auswählen, ob er lediglich ein Besucher ist, ob er Zugriff auf Steuerungsdaten benötigt, ob er beispielsweise an einer Aufzugskonfiguration etwas ändern möchte, ob er lediglich über die Performence des Systems mittels einer Score-Card, in der die Metriken eingetragen werden, informiert werden möchte. Er kann alternativ auch angeben, ob er eine Fernwartung durchführen möchte. Bei all diesen spezifischen Applikationen werden dem Benutzer lediglich Daten, die seiner ausgewählten momentanen Rolle entsprechen, zur Verfügung gestellt. Dies ist besonders vorteilhaft für einen Benutzer, der über umfangreiche Rechte verfügt, und daher keine spezifische Rolle im System hat, so dass allein aufgrund seiner Rolle vom System eine benutzerspezifische Oberfläche zur Verfügung gestellt werden kann. Der Benutzer schlüpft in diesem Fall selbst in die entsprechende Rolle, so dass die bereitgestellten Daten der von ihm ausgewählten Rolle entsprechend adaptiert werden.

Im Folgenden wird die Erfindung anhand der Figur näher beschrieben und erläutert:
Figur 1 zeigt eine schematische Darstellung des Systems zur Verwaltung von Zugriffsrechten.

Das System 1 zur Verwaltung von Zugriffsrechten auf Betriebs- und/oder Steuerungsdaten von Gebäuden oder Gebäudekomplexen 5 besteht aus einem ersten Server 2 auf dem ein Gebäudeautorisierungsservice läuft. Der Server 2 verfügt über eine oder mehrere Autorisierungsdatenbanken 20. In der bzw. den Autorisierungsdatenbanken 20 werden benutzerspezifische Zugriffsrechte für bestimmte Gebäude oder Gebäudekomplexe 5 gespeichert. Hierbei werden beispielsweise eine Identität für einen Benutzer 10 des Systems 1 hinterlegt. Zu der Identität des Benutzers 10 wird weiterhin hinterlegt, welche Rolle der Benutzer 10 hat. Beispielsweise kann die Rolle eingeschränkt sein und der Benutzer hat nur Rechte, Daten, die in verschiedenen Komponenten des Gebäudes oder Gebäudekomplexes 5 erzeugt werden oder vorhanden sind, zu lesen. Die Rolle kann jedoch auch darin bestehen, dass der Benutzer Daten des Gebäudekomplexes 5 manipulieren darf. Neben der Rolle kann in der Autorisierungsdatenbank 20 der Identität des Benutzers weiterhin ein Eintrag hinzugefügt werden, in dem der räumliche Umfang seiner Zugriffsrechte definiert ist. Beispielsweise kann ein Benutzer nur auf bestimmte Gebäude eines Gebäudekomplexes Zugriffsrechte haben oder innerhalb eines Gebäudekomplexes nur Zugriffsrechte auf bestimmte Systemkomponenten, beispielsweise ausschliesslich Aufzüge oder ausschliesslich Gebäudeautomatisierung oder ausschliesslich auf die Heizanlage.

Das System 1 verfügt weiterhin über einen zweiten Server 3 auf dem ein Kommunikationsfreigabeservice läuft. Der zweite Server 3 weist eine Authentifizierungsdatenbank 30 auf. In dieser Datenbank sind in einer Liste 4 alle im System 1 registrierten Benutzer mit ihrer Identität 4.1 hinterlegt. Jede Identität eines Benutzers ist in der Liste 4 weiterhin beigefügt, auf welche Gebäude oder Gebäudekomplexe 5 der Benutzer mittels einer Kommunikation über die Kommunikationsverbindung 23 zugreifen darf. Der zweite Server 3 kann hierbei von einem Dienstleister zentral betrieben werden, während die ersten Server 2 dezentral im System 1 angeordnet sind. Die ersten Server 2 können hierbei an beliebigen, von einem Kunden des Systems gewählten Orten stehen. Die ersten Server 2 können jedoch auch direkt bei den Gebäuden oder Gebäudekomplexen untergebracht sein.

Ein Benutzer 10 kann über die Benutzerschnittstelle bzw. Benutzeroberfläche 7, die auf dem zweiten Server 3 angeordnet ist und vom Kommunikationsfreigabeservice bereitgestellt wird, auf die Betriebs- bzw. Steuerungsdaten der Gebäude oder Gebäudekomplexe zugreifen. Hierzu meldet der Benutzer 10 sich auf der Benutzeroberfläche 7 mit seiner Identität, die er im System hat, an. Der Kommunikationsfreigabeservice überprüft, ob die Identität mit einer in der Liste 4 hinterlegten Identität übereinstimmt. Ist dies der Fall, so wird aus der Spalte 4.2 der Liste 4 ermittelt, für welche Gebäude oder Gebäudekomplexe 5 der Benutzer Zugriffsrechte hat. Anschliessend wird dem Benutzer die Kommunikation mit dem in der Spalte 4.2 hinterlegten Gebäude bzw. Gebäudekomplex oder mehreren Gebäuden bzw. Gebäudekomplexen freigegeben. Über die Kommunikationsverbindung 23 kann der Benutzer nun auf die Daten des Gebäudes oder Gebäudekomplexes zugreifen. Vor Ort werden ihm jedoch nur die Zugriffsrechte erteilt, die auf dem ersten Server 2 in der Autorisierungsdatenbank hinterlegt sind. Die grundsätzliche Kommunikationsmöglichkeit wird dem Benutzer 10 somit durch den Authentifizierungsservice mit Hilfe der in der Authentifizierungsdatenbank hinterlegten Informationen ermöglicht, der spezielle Datenzugriff wird dem Benutzer 10 dann mit Hilfe der Gebäudeautorisierungsservice aufgrund der in der Autorisierungsdatenbank 20 hinterlegten Informationen erteilt. Eine Trennung der Authentifizierung und der Autorisierung wird auf diese Weise erreicht. Über einen einheitlichen Service, den Authentifizierungsservice wird der Zugang zu verschiedenen Gebäuden oder Gebäudekomplexen ermöglicht, ohne dass dieser Authentifizierungsservice über vertrauliche Daten verfügt. Die benutzerspezifischen Rollen und Zugriffsrechte sind lediglich auf dem ersten Server 2 im Gebäudeautorisierungsservice hinterlegt.

Die Registrierung eines neuen Benutzers für den Zugriff auf ein Gebäude oder Gebäudekomplex 5 kann auf unterschiedliche Weise erfolgen. Der Benutzer 10 kann sich beispielsweise beim Authentifizierungsservice über die Benutzeroberfläche 7 anmelden. Er muss jedoch vom Gebäudemanagement des Gebäudes auf das er Zugriffsrechte haben möchte, autorisiert sein, damit der Authentifizierungsservice ihn für die Kommunikation über die Kommunikationsverbindung 23 frei schaltet. Hierzu wird dem Benutzer vom Gebäudemanagement eine Identität zugewiesen, die derjenigen entspricht, mit der er sich im Authentifizierungsservice angemeldet hat. Dieser Identität wird vom Gebäudemanagement eine Rolle und der Umfang zugewiesen. Die Daten werden auf dem ersten Server 2 in der Autorisierungsdatenbank 20 hinterlegt. Ist der Benutzer 10 vom Gebäudemanagement erfasst und in der Datenbank 20 hinterlegt, so wird von dem Gebäudeautorisierungsservice eine Nachricht an den Authentifizierungsservice gesendet. Der Authentifizierungsservice trägt daraufhin die Identität des Benutzers in die Liste 4 auf der Authentifizierungsdatenbank 30 ein. In der Spalte 4.2 trägt der Authentifizierungsservice die Gebäudekennung des Gebäudes bzw. Gebäudekomplexes 5 ein, von dem die Nachricht gesendet wurde. Der Benutzer 10 ist nunmehr im System 1 mit seiner Identität und den Gebäuden, auf die er Zugriff erhalten kann, hinterlegt.

Für die Kommunikation zwischen dem ersten Server 2 und dem zweiten Server 3 kann jede beliebige Standardkommunikation verwendet werden. Beispielsweise ist eine Kommunikation über Internet möglich, es ist jedoch auch denkbar, dass die Kommunikation über eine Telekommunikationsleitung oder eine Standleitung erfolgt. Die Kommunikation kann dabei drahtgebunden oder auch über Funk erfolgen.

Die Registrierung eines Benutzers 10 kann auch über ein Gerät, welches eine Identität hat und zur Kommunikation, d.h. zum Senden und Empfangen von Daten fähig ist, erfolgen. Hierbei kann es sich beispielsweise um ein Mobiltelefon, ein i-phone oder i-pad handeln. Hierbei wird durch den Benutzer 10 mit Hilfe des Kommunikationsgerätes 8 eine Registrierung auf dem ersten Server 2 vorgenommen. Das Kommunikationsgerät sendet hierbei dem ersten Server 2 über eine Kommunikationsverbindung 8.1 seine Identität. Dies erfolgt gemeinsam mit einer Anfrage des Benutzers, ob ihm Zugriffsrechte erteilt werden. Vom Gebäudemanagement werden nun in dem Gebäudeautorisierungsservice, wie im bereits geschilderten Fall, die Identität des Benutzers, in diesem Fall die Identität seines Kommunikationsgerätes hinterlegt und die dieser Identität zugewiesene Rolle und deren Umfang. Die Hinterlegung erfolgt in der Autorisierungsdatenbank 20. Der Gebäudeautorisierungsservice übermittelt dem Kommunikationsgerät 8 anschliessend über die Kommunikationsverbindung 8.1 eine verschlüsselte Nachricht, in der die Identität hinterlegt ist. Neben der Identität ist in der verschlüsselten Nachricht vermerkt, von welchem Gebäude diese Nachricht kommt, d.h. es ist die Gebäudekennung hinterlegt, die zusammen mit der Identität über den Authentifizierungsservice einen Zugriff auf das jeweilige Gebäude bzw. auf den Gebäudekomplex 5 ermöglicht. Das Kommunikationsgerät 8 übermittelt nunmehr an eine Datenschnittstelle 6 des auf dem zweiten Server 3 laufenden Authentifizierungsservice die verschlüsselte Nachricht. Hierbei wird eine weitere Kommunikationsverbindung genutzt. Der Authentifizierungsservice schickt dem Kommunikationsgerät 8 nach Erhalt der verschlüsselten Nachricht eine Bestätigung, dass die Nachricht eingegangen ist. Die verschlüsselte Information wird von dem Authentifizierungsservice entschlüsselt und die in ihr hinterlegte Identität des Benutzers 10 zusammen mit der Kennung des Gebäudes, für das er sich hat registrieren lassen, in der Liste 4 auf der Authentifizierungsdatenbank hinterlegt. Bei der verschlüsselten Nachricht kann es sich beispielsweise um einen zweidimensionalen Barcode handeln, der von dem mobilen Gerät empfangen und auch gesendet werden kann. Andere Möglichkeiten der Nachrichtenverschlüsselung sind jedoch auch denkbar. Ist der Benutzer 10 nunmehr in dem Authentifizierungsservice auf der Authentifizierungsdatenbank hinterlegt, so kann er über die Benutzerofläche 7 mittels des mobilen Geräts, dessen Identität nunmehr im System ist, eine Anmeldung im System 1 vornehmen und bei Übereinstimmung der in der Liste 4 hinterlegten Identität des mobilen Geräts mit der Identität bei Anmeldung wird dem Benutzer über die Kommunikationsverbindung 23 die Kommunikation mit dem Gebäude bzw. Gebäudekomplex 5 ermöglicht.

Die Benutzeroberfläche 7 kann auf vielfältige Weise ausgestaltet sein. Beispielsweise kann die Benutzeroberfläche über verschiedene Applikationen verfügen, über die der Benutzer bereits beim Anmelden im System 1 eine benutzerspezifische Rolle auswählen kann und es wird ihm anschliessend eine benutzerspezifische Oberfläche zur Verfügung gestellt, die optimal an seine Bedürfnisse angepasst ist. Beispielsweise wird jemandem der keine Datenmanipulation vornehmen muss, sondern lediglich Daten lesen muss, eine Oberfläche zur Verfügung gestellt, die keine Eingabemöglichkeiten aufweist. Muss jemand Daten manipulieren, beispielsweise Schwellwerte verstellen, so werden ihm Benutzeroberflächen zur Verfügung gestellt, über die er eine entsprechende Dateneingabe tätigen kann. Die geänderten Daten werden dann über den Kommunikationsverbindung 23 an das Gebäude, bzw. den Gebäudekomplex übermittelt und dort je nach Zugriffsrechten des Benutzers wird in den verschiedenen Komponenten, die in dem Gebäude installiert sind, die Datenänderung vorgenommen. Hierbei kann dem Benutzer vom Autorisierungsservice eine sehr spezifische Bedien- und Beobachtungsoberfläche bereitgestellt werden. Dem Benutzer sind dabei auch alle gängigen Möglichkeiten der Visualisierung bzw. des Zugriffs gegeben. So kann ein Benutzer sich über das Internet, über VPN, über Facebook, über Twitter, oder über eine normale Telekommunikationsverbindung mit dem Authentifizierungsservice, bzw. der Oberfläche des Authentifizierungsservices verbinden und über die Oberfläche, die dann in seiner jeweiligen Umgebung angezeigt wird, mit dem Gebäude- bzw. dem Gebäudekomplex kommunizieren.

## Patentansprüche

1. System (1) zur Verwaltung von Zugriffsrechten von Benutzern auf Betriebs- und/oder Steuerungsdaten von Gebäuden oder Gebäudekomplexen (5), wobei das System (1) aufweist:
• einen ersten Server (2) für einen Gebäudeautorisierungsservice mit mindestens einer Autorisierungsdatenbank (20) zur Speicherung von benutzerspezifischen Zugriffsrechten für bestimmte Gebäude oder Gebäudekomplexe (5),
• einen zweiten Server (3) für einen Kommunikationsfreigabeservice mit einer Authentifizierungsdatenbank (30) zur Speicherung von den im System (1) registrierten Benutzern,
o wobei die Authentifizierungsdatenbank (30) eine Liste (4) aller in der mindestens einen Autorisierungsdatenbank mit benutzerspezifischen Zugriffsrechten ausgestatteten Benutzer aufweist,
o wobei in der Liste (4) für jeden mit Zugriffsrechten ausgestatteten Benutzer diejenigen Gebäude oder Gebäudekomplexe (5) hinterlegt sind, für die der Benutzer über Zugriffsrechte verfügt,
wobei der Kommunikationsfreigabeservice zur Freigabe einer Kommunikation eines Benutzers mit den für ihn in der Liste (4) hinterlegten Gebäuden oder Gebäudekomplexen (5) vorgesehen ist und
wobei der Gebäudeautorisierungsservice zur Freigabe der spezifischen Zugriffsrechte für den Benutzer auf Betriebs- und/oder Steuerungsdaten des Gebäudes oder Gebäudekomplexes (5) auf Basis der in der Autorisierungsdatenbank (20) hinterlegten Zugriffsrechte vorgesehen ist,
**dadurch gekennzeichnet, dass**,
die spezifischen Zugriffsrechte für einen Benutzer durch dessen Identität und einer der Identität zugeordneten Rolle definiert werden, und der Benutzer entsprechend seiner Rolle auf Daten von Komponenten des Gebäudes oder Gebäudekomplexes lesend oder manipulierend zugreifen kann.

2. System nach Anspruch 1, bei dem
• der Kommunikationsfreigabeservice auf einem zentralen Server (3) läuft und zur Freigabe der Kommunikation von registrierten Benutzern für mehrerer Gebäude oder Gebäudekomplexe (5) vorgesehen ist,
• jedes Gebäude oder jeder Gebäudekomplex (5) über einen eigenen, dezentralen Server (2) für den Gebäudeautorisierungsservice verfügt und
• zwischen dem zentralen Server (3) und jedem dezentralen Server (2) eine Kommunikationsverbindung (23) vorgesehen ist.

3. System nach Anspruch 1 oder 2, bei dem der Kommunikationsfreigabeservice über mindestens eine Datenschnittstelle (6) zum Empfang von Identitäten der in einer Autorisierungsdatenbank (20) eines Gebäudeautorisierungsservice mit benutzerspezifischen Zugriffsrechten gespeicherten Benutzer verfügt.

4. System nach einem der vorherigen Ansprüche, bei dem der Kommunikationsfreigabeservice eine Benutzeroberfläche (7) zur Anmeldung durch einen Benutzer mittels einer Identität aufweist.

5. System nach Anspruch 4, bei dem die Benutzeroberfläche (7) zur Bereitstellung einer an die benutzerspezifischen Zugriffsrechte angepassten Benutzerumgebung vorgesehen ist.

6. System nach Anspruch 4 oder 5, bei dem die Benutzeroberfläche (7) bei Anmeldung durch einen Benutzer bereits zur Bereitstellung einer Auswahl von benutzerspezifischen Rollen vorgesehen ist.

7. Verfahren zum Betreiben eines Systems zur Verwaltung von Zugriffsrechten von Benutzern auf Betriebs- und/oder Steuerungsdaten von Gebäuden oder Gebäudekomplexen (5) nach einem der Ansprüche 1 bis 6, bei dem
• ein auf einem ersten Server (3) laufender Kommunikationsfreigabeservice eine Kommunikation eines mit einer Identität angemeldeten Benutzers mit den für ihn in einer Liste (4) hinterlegten Gebäuden oder Gebäudekomplexen (5) freigibt, wenn seine Identität mit einer in der Liste (4) hinterlegten Identität übereinstimmt und
• ein auf einem zweiten Server (2) laufender Gebäudeautorisierungsservice nach erfolgter Freigabe der Kommunikation durch den Kommunikationsfreigabeservice spezifische Zugriffsrechte für den Benutzer, auf Betriebs- und/oder Steuerungsdaten des Gebäudes oder Gebäudekomplexes (5) auf Basis von in einer Autorisierungsdatenbank (20) hinterlegten Zugriffsrechten freigibt,
**dadurch gekennzeichnet, dass**,
die spezifischen Zugriffsrechte für den Benutzer durch dessen Identität und einer der Identität zugeordneten Rolle definiert werden, und der Benutzer entsprechend seiner Rolle auf Daten von Komponenten des Gebäudes oder Gebäudekomplexes lesend oder manipulierend zugreifen kann.

8. Verfahren nach Anspruch 7, bei dem
• von dem auf einem zentralen Server (3) laufenden Kommunikationsfreigabeservice die Kommunikation von Benutzern für mehrerer Gebäude oder Gebäudekomplexe (5) freigegeben wird,
• über die Kommunikationsverbindung (23) vom zentralen Server (2) eine Nachricht über die Freigabe der Kommunikation an einen dezentralen Server (2) des Gebäudes oder Gebäudekomplexes (5) auf dem der Gebäudeautorisierungsservice läuft, übermittelt wird.

9. Verfahren nach Anspruch 7 oder 8, bei dem einem über eine Benutzeroberfläche (7) des Kommunikationsfreigabeservice mittels einer Identität angemeldeten Benutzers nach erfolgter Freigabe der Kommunikation eine an die benutzerspezifischen Zugriffsrechte angepasste Benutzerumgebung bereitgestellt wird.

10. Verfahren nach Anspruch 7 oder 8, bei dem einem über eine Benutzeroberfläche (7) des Kommunikationsfreigabeservice mittels einer Identität angemeldeten Benutzers eine Auswahl von benutzerspezifischen Rollen bereitgestellt wird.

11. Verfahren nach einem der Ansprüche 7 bis 10, bei dem zur Registrierung eines neuen Benutzers
• durch den Gebäudeautorisierungsservice benutzerspezifische Zugriffsrechte für bestimmte Gebäude oder Gebäudekomplexe (5) erteilt werden,
• die benutzerspezifischen Zugriffsrechte in mindestens einer Autorisierungsdatenbank (20) gespeichert werden, wobei für jeden mit Zugriffsrechten ausgestatteten Benutzer eine Identität, eine Rolle und ein Umfang der Zugriffsrechte hinterlegt werden,
• die Identitäten der Benutzer welchen benutzerspezifische Zugriffsrechte erteilt wurden über die Datenschnittstelle (6) an den Kommunikationsfreigabeservice übermittelt werden,
die Identitäten in der Liste (4) der Authentifizierungsdatenbank (30) des Kommunikationsfreigabeservices zusammen mit einer Kennung für das bestimmte Gebäude oder den Gebäudekomplex (5), für das oder den die Benutzer Zugriffsrechte haben, hinterlegt werden

## Claims

1. A system (1) for managing user access rights to operating and/or control data of buildings or building complexes (5), wherein the system (1) comprises:
• a first server (2) for a building authorization service, having at least one authorization database (20) for storing user-specific access rights for certain buildings or building complexes (5),
• a second server (3) for a communication enabling service, having an authentication database (30) for storing users registered in the system (1),
∘ wherein the authentication database (30) has a list (4) of all users granted user-specific access rights in the at least one authorization database,
∘ wherein the specific buildings or building complexes (5) for which the user has access rights are stored in the list (4) for each user who has access rights,
wherein the communication enabling service enables communication of a user with the buildings or building complexes (5) which are stored for him in the list (4), and wherein the building authorization service enables specific access rights for the user to operating and/or control data of the building or building complex (5) according to the access rights stored in the authorization database (20),
**characterized in that**
the specific access rights are defined for a user by his identity and a role which is assigned to that identity, and the user is able to access data, by reading or manipulating the same, of components of the building or building complex according to his role.

2. The system according to claim 1, wherein
• the communication enabling service runs on a central server (3), and enables the communication of registered users for multiple buildings or building complexes (5),
• each building or each building complex (5) has its own, decentralized server (2) for the building authorization service, and
• there is a communication connection (23) between the central server (3) and each decentralized server (2).

3. The system according to claim 1 or 2, wherein the communication enabling service has at least one data interface (6) to receive identities of the users stored in an authorization database (20) of a building authorization service with user-specific access rights.

4. The system according to one of the previous claims, wherein the communication enabling service has a user interface (7) for the user to log in by means of an identity.

5. The system according to claim 4, wherein the user interface (7) provides a user environment which is customized to the user-specific access rights.

6. The system according to claim 4 or 5, wherein the user interface (7) provides a selection of user-specific roles as soon as a user logs in.

7. A method for the operation of a system for managing user access rights to operating and/or control data of buildings or building complexes (5) according to one of the claims 1 to 6, wherein
• a communication enabling service running on a first server (3) enables a communication of a user, logged in with an identity, with the buildings or building complexes (5) stored for him in a list (4) if his identity matches an identity stored in the list (4), and
• a building authorization service running on a second server (2) enables, after the communication enabling service enables the communication, specific access rights for the user to operating and/or control data of the building or building complex (5) according to access rights stored in an authorization database (20),
**characterized in that**
the specific access rights are defined for a user by his identity and a role which is assigned to that identity, and the user is able to access data, by reading or manipulating the same, of components of the building or building complex according to his role.

8. The method according to claim 7, wherein
• the communication of users for multiple buildings or building complexes (5) is enabled by the communication enabling service running on a central server (3),
• a message about the enabling of communication is transmitted via the communication connection (23) by the central server (2) to a decentralized server (2) of the building or building complex (5) on which the building authorization service is running.

9. The method according to claim 7 or 8, wherein a user environment which is customized to the user-specific access rights is provided to a user who is logged in by means of an identity, via a user interface (7) of the communication enabling service, following the enabling of communication.

10. The method according to claim 7 or 8, wherein a user who is logged in by means of an identity via a user interface (7) of the communication enabling service is provided with a selection of user-specific roles.

11. A method according to one of the claims 7 to 10, wherein, for the registration of a new user,
• user-specific access rights for certain buildings or building complexes (5) are granted by the building authorization service,
• the user-specific access rights are stored in at least one authorization database (20), wherein an identity, a role and a scope of the access rights are stored for each user who has access rights,
• the identities of the users to whom user-specific access rights have been granted are transmitted via the data interface (6) to the communication enabling service, and
the identities in the list (4) of the authentication database (30) of the communication enabling service are stored together with an identifier for the particular building or complex of buildings (5) for which the user has access rights.

## Revendications

1. Système (1) pour gérer des droits d'accès d'utilisateurs à des données de fonctionnement et/ou de commande de bâtiments ou de complexes de bâtiments (5), le système (1) comportant :
• un premier serveur (2) pour un service d'autorisation de bâtiment avec au moins une banque de données d'autorisation (20) pour mettre en mémoire des droits d'accès, propres aux utilisateurs, à des bâtiments ou complexes de bâtiments (5) définis,
• un deuxième serveur (3) pour un service de validation de communication avec une banque de données d'authentification (30) pour mettre en mémoire les utilisateurs enregistrés dans le système (1),
∘ la banque de données d'authentification (30) comportant une liste (4) de tous les utilisateurs qui sont dotés, dans la ou les banques de données d'autorisation, de droits d'accès propres aux utilisateurs,
∘ la liste (4) contenant, pour chaque utilisateur doté de droits d'accès, les bâtiments ou complexes de bâtiments (5) pour lesquels l'utilisateur dispose de droits d'accès,
le service de validation de communication étant destiné à valider une communication entre un utilisateur et les bâtiments ou complexes de bâtiments (5) stockés pour lui dans la liste (4), et
le service d'autorisation de bâtiment étant destiné à valider les droits d'accès spécifiques de l'utilisateur à des données de fonctionnement et/ou de commande du bâtiment ou du complexe de bâtiments (5) sur la base des droits d'accès stockés dans la banque de données d'autorisation (20),
**caractérisé en ce que** les droits d'accès spécifiques pour un utilisateur sont définis par l'identité de celui-ci et un rôle associé à ladite identité, et l'utilisateur, en fonction de son rôle, peut avoir accès à des données de composants du bâtiment ou complexe de bâtiments par lecture ou manipulation.

2. Système selon la revendication 1, dans lequel
• le service de validation de communication fonctionne sur un serveur central (3) et est destiné à valider la communication d'utilisateurs enregistrés, pour plusieurs bâtiments ou complexes de bâtiments (5),
• chaque bâtiment ou complexe de bâtiments (5) dispose de son propre serveur décentralisé (2) pour le service d'autorisation de bâtiment, et
• entre le serveur central (3) et chaque serveur décentralisé (2) est prévue une liaison de communication (23).

3. Système selon la revendication 1 ou 2, dans lequel le service de validation de communication dispose d'au moins une interface de données (6) pour recevoir les identités des utilisateurs mis en mémoire dans une banque de données d'autorisation (20) d'un service d'autorisation de bâtiment avec des droits d'accès propres aux utilisateurs.

4. Système selon l'une des revendications précédentes, dans lequel le service de validation de communication comporte une surface d'utilisateur (7) pour la demande de connexion d'un utilisateur à l'aide d'une identité.

5. Système selon la revendication 4, dans lequel la surface d'utilisateur (7) est destinée à offrir un environnement d'utilisateur adapté aux droits d'accès propres aux utilisateurs.

6. Système selon la revendication 4 ou 5, dans lequel la surface d'utilisateur (7), lors de la demande de connexion d'utilisateur, est prête à offrir une sélection de rôles propres aux utilisateurs.

7. Procédé pour le fonctionnement d'un système pour gérer des droits d'accès d'utilisateurs à des données de fonctionnement et/ou de commande de bâtiments ou de complexes de bâtiments (5) selon l'une des revendications 1 à 6, selon lequel
• un service de validation de communication qui fonctionne sur un premier serveur (3) valide une communication entre un utilisateur qui a fait une demande de connexion avec une identité, et les bâtiments ou complexes de bâtiments (5) stockés pour lui dans une liste (4), si son identité correspond à une identité stockée dans la liste (4), et
• un service d'autorisation de bâtiment qui fonctionne sur un deuxième serveur (2) valide, après validation de la communication par le service de validation de communication, des droits d'accès spécifiques de l'utilisateur à des données de fonctionnement et/ou de commande du bâtiment ou complexe de bâtiments (5) sur la base de droits d'accès stockés dans une banque de données d'autorisation (20),
**caractérisé en ce que** les droits d'accès spécifiques pour l'utilisateur sont définis par l'identité de celui-ci et un rôle associé à ladite identité, et l'utilisateur, en fonction de son rôle, peut avoir accès à des données de composants du bâtiment ou complexe de bâtiments par lecture ou manipulation.

8. Procédé selon la revendication 7, selon lequel
• le service de validation de communication qui fonctionne sur un serveur central (3) valide la communication d'utilisateurs pour plusieurs bâtiments ou complexes de bâtiments (5),
• par l'intermédiaire de la liaison de communication (23), le serveur central (2) transmet un message concernant la validation de la communication à un serveur décentralisé (2) du bâtiment ou complexe de bâtiments (5) sur lequel fonctionne le service d'autorisation de bâtiment.

9. Procédé selon la revendication 7 ou 8, selon lequel un environnement d'utilisateur adapté aux droits d'accès propres aux utilisateurs est offert, après validation de la communication, à un utilisateur qui a fait une demande de connexion à l'aide d'une identité par l'intermédiaire d'une surface d'utilisateur (7) du service de validation de communication.

10. Procédé selon la revendication 7 ou 8, selon lequel une sélection de rôles propres aux utilisateurs est offerte à un utilisateur qui a fait une demande de connexion à l'aide d'une identité par l'intermédiaire d'une surface d'utilisateur (7) du service de validation de communication.

11. Procédé selon l'une des revendications 7 à 10, selon lequel pour l'enregistrement d'un nouvel utilisateur,
• le service d'autorisation de bâtiment accorde des droits d'accès propres aux utilisateurs, pour des bâtiments ou complexes de bâtiments (5) définis,
• les droits d'accès propres aux utilisateurs sont mis en mémoire dans au moins une banque de données d'autorisation, une identité, un rôle et une étendue des droits d'accès étant stockés pour chaque utilisateur doté de droits d'accès,
• les identités des utilisateurs auxquels des droits d'accès propres aux utilisateurs ont été accordés sont transmises par l'intermédiaire de l'interface de données (6) au service de validation de communication,
les identités sont stockées dans la liste (4) de la banque de données d'authentification (30) du service de validation de communication, avec une identification pour le bâtiment défini ou le complexe de bâtiments (5) pour lequel les utilisateurs ont des droits d'accès.
